# FASCICULE DE BREVET EUROPEEN

(11) **EP 0 298 885 B1**
(45) Date de publication et mention de la délivrance du brevet: **28.11.1990**
(21) Numéro de dépôt: 88420239.1
(22) Date de dépôt: 08.07.1988
(51) Int. Cl.: A63C 5/052

(54) **Ski de piste à spatule allongée**
Abfahrtsski mit verlängerter Schaufel
Downhill ski with prolonged tip

(30) Priorité: 09.07.1987 FR 8710321
(43) Date de publication de la demande: 11.01.1989
(73) Titulaire: SKIS ROSSIGNOL S.A., F-38509 Voiron Cédex (FR)
(72) Inventeur: Abondance, Roger, F-38140 Rives (FR)
(74) Mandataire: Maureau, Philippe

(56) Documents cités:
- EP-A- 0 162 012
- EP-A- 0 168 579
- AT-A- 331 696
- CH-A- 159 966
- FR-A- 2 294 724

## Description

La présente invention se rapporte à une paire de skis de piste à spatules allongées, ces skis étant plus particulièrement destinés à la compétition, et surtout aux courses de slalom.

Au cours d'une course de slalom, le skieur est amené à franchir des portes délimitées chacune par deux piquets. Au cours d'un mauvais passage de porte, il risque d'enfourcher un des deux piquets et par suite de se blesser. Afin d'augmenter la sécurité du skieur tout en lui donnant plus de chances de franchir les portes du slalom, il est connu de rapporter, sur l'extrémité en pointe de la spatule du ski, une pièce courbe asymétrique qui prolonge cette spatule en rendant la pointe du ski dissymétrique en direction de l'autre ski d'une même paire. Cette pièce rapportée, souvent appelée "déviateur", a cependant pour inconvénient d'augmenter le poids du ski. Afin de pallier cet inconvénient, on est amené à réaliser des déviateurs relativement courts, de sorte que leur efficacité n'est pas optimale.

Tel est le cas notamment de la paire de skis décrite dans le document EP A 0 168 579, dans laquelle chaque ski est équipé, à son extrémité avant, d'un déviateur asymétrique, dont le profil prolonge celui de la spatule. De ce fait, la longueur de ce déviateur est faible afin d'éviter que son extrémité avant soit trop haute par rapport à la surface de la neige, au détriment de son efficacité.

L'invention vise à remédier à ces inconvénients. A cet effet, la paire de skis qu'elle concerne, dans laquelle l'extrémité avant de chaque ski est équipée d'un déviateur asymétrique dont la partie arrière montée en bout de la spatule tronquée du ski épouse le profil de celle-ci, et dont l'extrémité avant comporte une pointe décalée du côté de l'autre ski, par rapport au plan médian longitudinal du ski équipé, est caractérisée en ce que la partie arrière de chaque déviateur est prolongée par une partie avant qui est en porte-à-faux par rapport à la spatule tronquée transversalement et qui est sensiblement parallèle au plan défini par la zone portante du ski.

Ces déviateurs sont avantageux puisque, pour une même longueur, c'est-à-dire pour un même poids que les déviateurs connus, leur partie active est de longueur supérieure compte tenu de leur orientation sensiblement parallèle au plan du ski, cette orientation favorisant en outre la capacité de déviation d'un ski lorsque le déviateur vient au contact d'un piquet de slalom.

D'autres caractéristiques de l'invention ressortent des revendications 2 à 5.

De toute façon, l'invention sera bien comprise, et ses avantages et ses caractéristiques ressortiront, au cours de la description suivante d'un exemple non limitatif de réalisation de ce ski, en référence au dessin schématique annexé dans lequel:
Figure 1 est une vue en perspective de la partie avant de ce ski;
Figure 2 en est une vue latérale; et
Figure 3 montre, vue de dessus, la partie avant d'une paire de skis de ce type.

Aux figures 1 et 2 est représenté un ski pour pied gauche. Ce ski, qui est un ski de slalom, comporte un déviateur asymétrique 2, qui est rapporté par collage ou par tout autre moyen sur sa spatule 3 et qui va en s'amincissant tout en étant incurvé en direction de l'autre ski de la paire, une grande partie 5 de ce déviateur étant en porte-à-faux par rapport à cette spatule 3. Le déviateur 2 est percé de trous 4, afin d'une part de le rendre plus léger, et d'autre part d'améliorer sa pénétration dans l'air. La partie en porte-à-faux 5 est sensiblement horizontale, son extrémité en pointe 6 se relevant cependant légèrement.

L'extrémité, classiquement en pointe, de la spatule 3 est tronquée, cette spatule ayant été préalablement sectionnée selon une ligne transversale 7. La partie arrière 8 du déviateur 2 épouse précisément le dessus de l'extrémité tronquée de la spatule 3, et cette partie arrière 8 se raccorde progressivement, au niveau de la ligne transversale 7, à la partie sensiblement horizontale 5.

La figure 3 montre une paire de skis 9, 10 réalisés de la même manière que le ski selon les figures 1 et 2. Ces skis 9, 10 sont donc équipés de déviateurs rapportés 11, 12 qui sont chacun incurvés, en vue de dessus, en direction de l'autre ski de la même paire (respectivement 10 et 9).

Le supplément de longueur, par rapport au ski standard sans déviateur, conféré par un déviateur tel que 11, est référencé par L. En raison de la forme aplatie du déviateur 11, ce supplément L est supérieur, pour une égale quantité de matière rapportée, à celui conféré par un déviateur asymétrique de type connu dont le galbe prolonge celui de la spatule complète sur laquelle il est rapporté. Le risque d'enfourcher un piquet de slalom 13 est par suite diminué d'autant. En raison également de la forme aplatie du déviateur 11, l'angle de contact entre ce déviateur et le piquet est sensiblement un angle droit, alors qu'avec une spatule traditionnelle ou un déviateur connu, dont le galbe prolonge celui de la spatule, cet angle de contact se situe vers 45 degrés. Ce mode de réalisation contribue également à limiter le risque d'enfourchement du piquet de slalom 13.

La longueur surbaissée de ce déviateur permet au ski d'être engagé dans le virage au moment de la prise de carre du ski intérieur. Par sa forme aplatie, il permet au ski d'effacer plus aisément le piquet et par suite au skieur de s'en dérober plus facilement. La trajectoire en virage du ski est ainsi plus serrée et permet une plus grande vitesse de passage des portes de slalom.

Au lieu d'être rapportée, la spatule allongée, comportant ce déviateur, peut être intégrée à la structure du ski lors de sa réalisation, par exemple par moulage.

## Revendications

1. Paire de skis de piste, dans laquelle l'extrémité avant de chaque ski est équipée d'un déviateur asymétrique (2) dont la partie arrière (8) montée en bout de la spatule tronquée (3) du ski épouse le profil de celle-ci, et dont l'extrémité avant comporte une pointe (6) décalée du côté de l'autre ski, par rapport au plan médian longitudinal du ski équipé, caractérisée en ce que la partie arrière de chaque déviateur (2) est prolongée par une partie avant (5) qui est en porte-à-faux par rapport à la spatule tronquée transversalement et qui est sensiblement parallèle au plan défini par la zone portante du ski (9, 10).

2. Paire de skis de piste selon la revendication 1, caractérisée en ce que la pointe (6) de chaque déviateur (2) est légèrement relevée par rapport à la partie avant (5) qu'elle termine.

3. Paire de skis de piste selon l'une quelconque des revendications 1 et 2, caractérisée en ce que chaque déviateur (2) est percé d'un ou plusieurs trous (4).

4. Paire de skis de piste selon l'une quelconque des revendications 1 à 3, caractérisée en ce que çhaque déviateur asymétrique (2) est rapporté sur la spatule tronquée transversalement (3).

5. Paire de skis de piste selon l'une quelconque des revendications 1 à 3, caractérisée en ce que chaque déviateur asymétrique (2) est intégré à la structure du skilors de sa réalisation.

## Patentansprüche

1. Abfahrtsski-Paar, bei dem das vordere Ende jedes Skis mit einem asymmetrischen Abweiser (2) ausgestattet ist, dessen hinterer Teil (8) am Ende der abgestumpften Schaufel (3) des Skis montiert ist und sich an dessen Profil anpaßt, und dessen vorderes Ende eine Spitze (6) aufweist, die gegenüber der Längsmittelebene des damit ausgestatteten Skis in Richtung auf den anderen Ski versetzt ist, dadurch gekennzeichnet, daß der hintere Teil jedes Abweisers (2) durch einen vorderen Teil (5) verlängert wird, der über die in transversaler Richtung abgestumpfte Schaufel hinausragt und annähernd parallel zu der durch die tragende Zone des Skis definierte Ebene verläuft.

2. Abfahrtsski-Paar nach Anspruch 1, dadurch gekennzeichnet, daß die Spitze (6) jedes Abweisers (2) gegenüber dem in ihr endenden vorderen Teil des Abweisers leicht angehoben ist.

3. Abfahrtsski-Paar nach einem der Ansprüche 1 und 2, dadurch gekennzeichnet, daß jeder Abweiser (2) ein oder mehrere Löcher (4) aufweist.

4. Abfahrtsski-Paar nach einem der Ansprüche 1 bis 3, dadurch gekennzeichnet, daß jeder asymmetrische Abweiser (2) auf der transversal abgestumpften Schaufel (3) angesetzt ist.

5. Abfahrtsski-Paar nach einem der Ansprüche 1 bis 3, dadurch gekennzeichnet, daß jeder asymmetrische Abweiser (2) bei der Herstellung des Skis in dessen Struktur integriert wird.

## Claims

1. A pair of downhill skis, in which the forward end of each ski is fitted with an asymmetrical deflector (2), the rear portion of which (8), mounted at the end of the truncated blade (3) of the ski, follows the profile of said blade, and the forward portion of which comprises a point (6) offset in the direction of the other ski, relative to the longitudinal medial plane of the ski thus equipped, characterised in that the rear portion of each deflector (2) is elongated by a forward portion (5) which projects relative to the transversely-truncated blade, and which is substantially parallel to the plane defined by the load-bearing zone of the ski (9, 10).

2. A pair of downhill skis according to Claim 1, characterised in that the point (6) of each deflector (2) is slightly raised relative to the forward portion (5) which it terminates.

3. A pair of downhill skis according to any one of Claims 1 and 2, characterised in that each deflector (2) has one or more holes (4) punched in it.

4. A pair of downhill skis according to any one of Claims
1 to 3, characterised in that each asymmetrical deflector (2) is mounted on the transversely-truncated blade (3).

5. A pair of downhill skis according to any one of Claims 1 to 3, characterised in that each asymmetrical deflector (2) is formed as an integral part of the ski during manufacture.
